# EUROPÄISCHE PATENTSCHRIFT

(11) **EP 4 455 445 B1**
(45) Veröffentlichungstag und Bekanntmachung des Hinweises auf die Patenterteilung: **22.04.2026**
(21) Anmeldenummer: 23169878.8
(22) Anmeldetag: 25.04.2023
(51) Int. Cl.: E21B 7/00, E21B 10/44, E02F 3/06, E02D 5/00

(54) **BOHRWERKZEUG UND VERFAHREN ZUM ERSTELLEN EINER BOHRUNG IM BODEN**
DRILLING TOOL AND METHOD FOR PRODUCING A BOREHOLE IN THE GROUND
OUTIL DE FORAGE ET PROCÉDÉ DE RÉALISATION D'UN FORAGE DANS LE SOL

(43) Veröffentlichungstag der Anmeldung: 30.10.2024
(73) Patentinhaber: BAUER Maschinen GmbH, 86529 Schrobenhausen (DE)
(72) Erfinder: SEMEL, Matthias, 85276 Pfaffenhofen an der Ilm (DE); STIMPFLE-ZIEGLER, Andreas, 86556 Kühbach (DE); STOHL, Michael, 86529 Schrobenhausen (DE)
(74) Vertreter: Wunderlich & Heim Patentanwälte PartG mbB

(56) Entgegenhaltungen:
- EP-A1- 0 974 729
- EP-A1- 1 895 090
- EP-A1- 3 190 257
- CN-A- 103 132 917
- CN-U- 203 145 837
- DE-U1- 8 716 926
- FR-A1- 2 832 438
- US-A1- 2010 263 929

## Beschreibung

Die Erfindung betrifft ein Bohrwerkzeug, insbesondere zum diskontinuierlichen Erdbohren, mit einer Bodenabtragseinrichtung, welche an einem unteren Bereich des Bohrwerkzeuges angeordnet und zum Abtrag von Bodenmaterial ausgebildet ist, einem Aufnahmeraum, welcher zum Aufnehmen des abgetragenen Bodenmaterials oberhalb der Bodenabtragseinrichtung an dem Bohrwerkzeug ausgebildet ist, mindestens einem Durchgang, welcher zum Hindurchtreten des abgetragenen Bodenmaterials von der Bodenabtragseinrichtung in den Aufnahmeraum beim Bohren ausgebildet ist, einer Verschlusseinrichtung zum Verschließen des mindestens einen Durchgangs bei einem Ziehen des Bohrwerkzeuges aus dem Bohrloch und einer Verbindungseinrichtung am oberen Bereich des Bohrwerkzeuges zum lösbaren Verbinden mit einem Bohrgestänge, gemäß dem Oberbegriff des Anspruchs 1.

Weiterhin betrifft die Erfindung ein Verfahren zum Erstellen einer Bohrung im Boden gemäß dem Anspruch 11.

Beispielsweise zur Erstellung von Gründungspfählen im Boden ist es bekannt, mit einem Bodenbearbeitungswerkzeug, etwa einem Bohreimer, ein Loch im Boden zu erstellen. Abhängig von der Art des umgebenden Bodens kann die Bohrung als eine verrohrte oder unverrohrte Bohrung hergestellt werden. Insbesondere im Falle einer unverrohrten Bohrung ist eine Stützflüssigkeit vorzusehen, welche das Bohrloch gegen ein Kollabieren abstützt.

Beim Einsatz eines Bohreimers ist ein diskontinuierliches Bohren durchzuführen. Beim Abbohren füllt sich der Bohreimer mit abgetragenem Bodenmaterial, insbesondere bis er vollständig oder zumindest weitgehend gefüllt ist. Sodann ist der Bohreimer aus dem mit Flüssigkeit gefüllten Loch herauszuziehen, wobei über der Oberfläche ein Bohrgerät zu einer Entleerposition schwenkt, an welcher der Bohreimer ent leert werden kann. Anschließend wird der Bohreimer zurückgeschwenkt und wieder in das Bohrloch eingefahren, um einen weiteren Bohrschritt durchzuführen.

Bei der Erstellung eines Lochs im Boden, welches mit einer Stützflüssigkeit befüllt ist, besteht das Problem, dass beim Rückziehen der Bodenbearbeitungsvorrichtung unterhalb der Bodenbearbeitungsvorrichtung im Loch ein Unterdruck entstehen kann. Wird dieser Unterdruck zu groß, kann Bodenmaterial von den Seitenwänden in das Loch stürzen. Dieses eingestürzte Bodenmaterial bedeutet nicht allein eine zusätzliche Arbeit, um dieses aus dem Loch zurückzuholen. Vielmehr besteht bei einem derartigen Einstürzen die Gefahr eines sogenannten Grundbruches, wobei durch das in das Loch eingestürzte Material der umgebende Boden derart geschwächt und destabilisiert wird, dass es zu größeren Setzungsbewegungen im Umgebungsbereich des Lochs kommt. Hierdurch können bestehende Baukörper beschädigt oder auch Baumaschinen zum Umsturz gebracht werden. Ein Grundbruch stellt eine erhebliche Gefahr für Menschen und Gegenstände dar, so dass umfassende Vorkehrungen gegen einen solchen Grundbruch zu treffen sind.

Zur Vermeidung einer solchen Gefahr durch Entstehung eines Unterdrucks unter eine Bodenbearbeitungsvorrichtung bei einem Ziehen nach oben ist es bekannt, die Rückzugsgeschwindigkeit des Bodenbearbeitungswerkzeuges gering zu halten, so dass ein ausreichender Druckausgleich zwischen der Oberseite und der Unterseite der Bodenbearbeitungsvorrichtung im Loch erfolgen kann.

Weiter ist es etwa aus der EP 3 879 064 A1 bekannt, an einem Bohreimer eine seitliche Ausnehmung vorzusehen, welche eine Fluidströmung entlang des Bohreimers zwischen der Oberseite und der Unterseite ermöglicht. Hierdurch wird der mögliche Aufnahmeraum beschränkt. Zudem kann bei einer partiellen seitlichen Umströmung am Umfang des Bohreimers dieser aus seiner Mittenlage in der Bohrung ausgelenkt werden. Dies kann zu unerwünschten Verkantungen im Bohrloch und zu einem erhöhten Verschleiß am Bohrwerkzeug und einer Verrohrung sowie zu einem erhöhten Kraftaufwand beim Ziehen des Bohrwerkzeuges aus dem Bohrloch führen.

Ein weiterer Bohreimer mit einem etwa ringförmigen äußeren Durchtrittsspalt für eine Fluidströmung entlang des Bohreimers geht aus der DE 34 40 727 A1 hervor.

Ein Bohrwerkzeug gemäß dem Oberbegriff von Anspruch 1 wird beispielsweise in der DE 87 16 926 U1 gezeigt. Weitere ähnliche Bohrwerkzeuge sind aus der EP 0 974 729 A1 und der CN 203 145 837 U vorbekannt.

Der Erfindung liegt die **Aufgabe** zugrunde, ein Bohrwerkzeug und ein Verfahren anzugeben, mit welchen in besonders effizienter Weise ein Loch im Boden erstellt werden kann.

Die Aufgabe wird zum einen durch ein Bohrwerkzeug mit den Merkmalen des Anspruchs 1 und zum anderen durch ein Verfahren mit den Merkmalen des Anspruchs 11 gelöst. Bevorzugte Ausführungsformen der Erfindung sind in den abhängigen Ansprüchen angegeben.

Die erfindungsgemäße Bohrwerkzeug ist dadurch gekennzeichnet, dass ein rohrförmiger Mittenschaft mit einem Ausgleichskanal ausgebildet ist, welcher sich von mindestens einer unteren Kanalöffnung, welche unterhalb oder an der Verschlusseinrichtung angeordnet ist, bis zu mindestens einer oberen Kanalöffnung erstreckt, welche oberhalb des Aufnahmeraums angeordnet ist, wobei der Ausgleichskanal zum Durchströmen eines Mediums zwischen dem unteren Bereich und dem oberen Bereich des Bohrwerkzeuges beim Ziehen und/oder Absenken des Bohrwerkzeuges im Bohrloch ausgebildet ist.

Eine Grundidee der Erfindung liegt darin, bei einem Bohrwerkzeug mit einer unteren Verschlusseinrichtung, mit welcher mindestens ein Durchgang zum Aufnahmeraum nach unten geschlossen werden kann, in einem rohrförmigen Mittenschaft einen Ausgleichskanal vorzusehen, welcher mindestens eine untere Kanalöffnung im unteren Bereich des Bohrwerkzeuges und eine obere Kanalöffnung in einem oberen Bereich des Bohrwerkzeuges aufweist. Durch den Ausgleichskanal kann insbesondere beim Ziehen, aber grundsätzlich auch beim Absenken des Bohrwerkzeuges in einer insbesondere mit Suspension oder Flüssigkeit gefüllten Bohrung bei einem verschlossenen Durchgang des Aufnahmeraums eine gezielte mittige Ausgleichsströmung zwischen der Oberseite und der Unterseite des Bohrwerkzeuges erfolgen.

Bei einem Ziehen eines Bohrwerkzeuges, welches weitgehend den Bohrungsdurchmesser abdeckt und bei verschlossenem Durchgang wie ein Verschlusspropfen wirken kann, kann so insbesondere ein Druckausgleich zwischen dem Bereich unter dem Bohrwerkzeug und dem Bereich oberhalb des Bohrwerkzeuges erfolgen. Damit wird einem unerwünschten Saugeffekt beim Ziehen des Bohrwerkzeuges entgegengewirkt, durch welchen eine Bohrlochwandung beschädigt werden kann.

Durch eine bewirkte mittige Durchströmung durch den Mittenschaft wird gegenüber seitlichen Strömungskanälen der Gefahr eines Verkantens des Bohrwerkzeuges im Bohrloch beim vertikalen Bewegen besonders zuverlässig entgegengewirkt. Dies ist schonend für das Bohrwerkzeug und die Bohrlochwandung. Insgesamt wird mit einem mittigen Ausgleichskanal in einem rohrförmigen Mittenschaft mit mindestens einer unteren Kanalöffnung und mindestens einer oberen Kanalöffnung eine effiziente mittige Umströmung oder Durchströmung des Bohrwerkzeuges zu einem Druckausgleich oder Strömungsausgleich beim vertikalen Bewegen im Bohrloch erreicht. Dies erlaubt ein kraftsparendes und schnelleres Bewegen des Bohrwerkzeuges im Bohrloch.

Eine besonders bevorzugte Ausführungsform der Erfindung besteht darin, dass die untere Kanalöffnung und/oder die obere Kanalöffnung verschließbar ist. Insbesondere während des eigentlichen Bohrvorganges, bei welchem Bodenmaterial im unteren Bereich des Bohrwerkzeuges abgetragen wird, kann es sinnvoll sein, die untere Kanalöffnung zu verschließen. Hierdurch wird ein Eindringen von Bodenmaterial in die Kanalöffnung und ein mögliches Verstopfen des Ausgleichskanals verhindert. Auch ein Verschließen der oberen Kanalöffnung kann sinnvoll sein, um ein Eindringen oder Einsedimentieren von sich absetzendem Bodenmaterial aus einer Bohrsuspension und ein mögliches Verstopfen der oberen Kanalöffnung von oben zu vermeiden.

Eine besonders zweckmäßige Ausgestaltung des Bohrwerkzeuges wird nach einer Weiterbildung der Erfindung dadurch erzielt, dass die Verschlusseinrichtung zum Verschließen des Durchgangs zum Aufnahmeraum auch zum Verschließen/Öffnen der unteren Kanalöffnung ausgebildet ist. Die Verschlusseinrichtung dient in grundsätzlich bekannter Weise etwa bei einem Rohreimer oder bei einer diskontinuierlich arbeitenden Bohrschnecke dazu, beim Bohren einen Durchgang zum Durchtritt des abgetragenen Bodenmaterials in den Aufnahmeraum offenzuhalten und nach einem Abschluss des Bohrschrittes den Durchgang zu verschließen. In der Verschlussstellung wird so etwa beim Ziehen des Bohrwerkzeuges aus dem Bohrloch verhindert, dass lockeres abgetragenes Bodenmaterial wieder aus dem Aufnahmeraum des Bohrwerkzeuges zurück in das Bohrloch fallen kann.

Gemäß einer Weiterbildung der Erfindung kann die Verschlusseinrichtung so ausgebildet sein, dass diese nicht allein zum Schließen und Öffnen des Durchgangs zum Aufnahmeraum, sondern auch zum Schließen und Öffnen der unteren Kanalöffnung ausgebildet ist. Die untere Kanalöffnung kann dabei insbesondere nahe an dem mindestens einen Durchgang zum Aufnahmeraum, insbesondere in einen Bereich unterhalb des Durchgangs zum Aufnahmeraum angeordnet sein.

Besonders zweckmäßig ist es nach einer Ausführungsform der Erfindung, dass die Verschlusseinrichtung ein Verschlusselement aufweist, welches zwischen einer Verschlussstellung, in welcher der Durchgang zum Aufnahmeraum durch das Verschlusselement verschlossen ist, und einer Bohrstellung verstellbar ist, in welcher der Durchgang zum Durchtritt von Bodenmaterial in den Aufnahmeraum beim Bohren offen ist.

Dabei ist es insbesondere bevorzugt, dass in der Bohrstellung des Verschlusselementes die untere Kanalöffnung verschlossen ist und dass in der Verschlussstellung des Verschlusselementes die untere Kanalöffnung offen ist. Somit können der Durchgang und die untere Kanalöffnung durch das Verschlusselement wechselweise betätigt werden. Dies bedeutet, dass beim Bohren in der Bohrstellung des Verschlusselementes der Durchtritt offen und gleichzeitig die untere Kanalöffnung verschlossen ist, während in der Verschlussstellung des Verschlusselementes der Durchtritt zum Aufnahmeraum verschlossen ist, während die untere Kanalöffnung für einen Strömungs- und/oder Druckausgleich durch den Ausgleichskanal offen ist.

Das Verschlusselement kann in grundsätzlich jeder geeigneten Weise ausgebildet sein. Eine besonders robuste Anordnung wird nach einer Ausführung der Erfindung dadurch erzielt, dass das Verschlusselement als ein Drehboden ausgebildet ist, welcher zwischen der Verschlussstellung und der Bohrstellung verdrehbar ist. Eine Drehachse des Drehbodens ist insbesondere koaxial zur Mitten- und Bohrachse des Bohrwerkzeuges.

An dem erfindungsgemäßen Bohrwerkzeug ist an einem oberen Bereich des Ausnahmeraumes eine Abdeckung, insbesondere eine Abdeckplatte, angeordnet, welche den Aufnahmeraum nach oben abschließt und von der oberen Kanalöffnung abtrennt. Bei einem Bohreimer kann dies die obere Gehäuseabdeckung des kastenartigen Bohreimers sein. Die Abdeckung kann insbesondere auch an einer Bohrschnecke ausgebildet sein, so dass der Aufnahmeraum der mindestens einen Schneckenwendel nach oben durch die Abdeckplatte begrenzt ist.

Oberhalb der Abdeckplatte befindet sich die mindestens eine obere Kanalöffnung. Hierdurch wird sichergestellt, dass bei einer übermäßigen Füllung des Aufnahmeraumes abgetragenes Bodenmaterial nicht in die obere Aufnahmeöffnung eindringen kann.

Das Bohrwerkzeug ist grundsätzlich wechselbar an einem Bohrgestänge oder Antriebsgestänge eines Bohrgerätes angebracht. Eine besonders zweckmäßige Ausführungsform der Erfindung liegt darin, dass die Verbindungseinrichtung eine Kelly-Verbindung aufweist. Eine Kelly-Verbindung umfasst insbesondere eine Mehrkant-, insbesondere eine Vierkant-Verbindung, wobei vorzugsweise an dem Bohrwerkzeug eine Verbindungshülse mit einem mehr- oder vierkantigen Aufnahmeloch für einen komplementären Verbindungszapfen an dem Bohrgestänge ausgebildet ist. Durch diese Mehrkant-Steckverbindung wird eine drehfeste Verbindung erzielt. Durch ein oder mehrere einsteckbare Querbolzen kann eine axiale Sicherung und Verbindung erfolgen.

Eine besonders vorteilhafte Ausführungsform der Erfindung besteht darin, dass das Bohrwerkzeug als ein Bohreimer mit einer Umfangswand ausgebildet ist, welche den Aufnahmeraum gehäuseartig umschließt. Dabei erstreckt sich der rohrförmige Mittenschaft bei dem erfindungsgemäßen Bohreimer mittig durch den vorzugsweise zylindrisch umschlossenen Aufnahmeraum. Die obere Kanalöffnung des mittigen Ausgleichskanals befindet sich dabei oberhalb der Abdeckung oder der oberen Deckplatte des Bohreimers. Ein Bohreimer kann auch als Kastenbohrer bezeichnet werden.

Alternativ kann das Bohrwerkzeug als eine Bohrschnecke mit mindestens einer Schneckenwendel ausgebildet sein, welche helixartig um den Mittenschaft herum angeordnet ist. An der Unterseite der Bohrschnecke ist die Verschlusseinrichtung angeordnet, mit welcher der mindestens eine Durchgang zu der mindestens einen Schneckenwendel und damit zum Aufnahmeraum zwischen den Wendelwindungen geöffnet und verschlossen werden kann.

Die Erfindung umfasst weiter ein Bohrgerät, bei dem das erfindungsgemäße Bohrwerkzeug angeordnet ist. Ein Bohrgerät kann insbesondere eine Trägereinheit aufweisen, welche vorzugsweise ein Fahrwerk, insbesondere ein Raupenfahrwerk, und einen darauf drehbar gelagerten Oberwagen umfassen kann. An dem Oberwagen kann vorzugsweise über einen Anstellmechanismus ein im Betrieb im Wesentlichen vertikaler Mast angebracht sein. An der Trägereinheit kann ein Drehantrieb zum drehenden Antreiben eines Bohrgestänges angeordnet sein. Das erfindungsgemäße Bohrwerkzeug kann an der Unterseite des Bohrgestänges lösbar angebracht sein.

Der Bohrantrieb kann vorzugsweise entlang des Mastes verfahrbar und/oder geführt sein. Das Bohrgerät ist insbesondere zum Erdbohren und vorzugsweise zur Erstellung von Bohrlöchern für Gründungspfähle im Boden ausgebildet.

Des Weiteren umfasst die Erfindung ein Verfahren zum Erstellen einer Bohrung im Boden, insbesondere zum diskontinuierlichen Bohren, wobei das erfindungsgemäße Bohrwerkzeug beziehungsweise das erfindungsgemäße Bohrgerät verwendet wird. Mit dem Bohrwerkzeug wird durch drehendes Antreiben Bodenmaterial abgetragen und so das Bohrloch erstellt. Bei einem diskontinuierlichen Bohren wird ein Aufnahmeraum an dem Bohrwerkzeug mit dem abgetragenen Bodenmaterial verfüllt und nach Verschließen des Durchtritts zum Entleeren aus dem Bohrloch rückgezogen.

Anschließend wird das geleerte Bohrwerkzeug wieder zurück in das Bohrloch zum Durchführen eines weiteren Bohrschrittes rückgeführt. Dieser Vorgang wird solange wiederholt, bis die gewünschte Endtiefe des Bohrloches erreicht ist. Das Bohren kann dabei als ein verrohrtes Bohren mit einem Stützrohr oder als unverrohrtes Bohren durchgeführt werden.

Eine Ausführungsform des erfindungsgemäßen Verfahrens besteht darin, dass beim Abtragen von Bodenmaterial beim Bohren der Durchgang zum Aufnahmeraum geöffnet und die untere Kanalöffnung geschlossen werden. Somit kann das abgetragenen Bodenmaterial in dem Aufnahmeraum aufgenommen werden, während gleichzeitig die untere Kanalöffnung geschlossen ist, so dass kein Bodenmaterial in die Kanalöffnung eindringen kann.

Eine weitere vorteilhafte Ausführungsvariante der Erfindung liegt darin, dass zum Ziehen des Bohrwerkzeuges der Durchgang zum Aufnahmeraum geschlossen und die untere Kanalöffnung geöffnet werden. Somit ist sichergestellt, dass beim Ziehen des Bohrwerkzeuges kein Bodenmaterial mehr durch den Durchgang nach unten aus dem Ausnahmeraum fallen kann.

Durch die Öffnung des Ausgleichskanals kann beim Ziehen der unerwünschte Saugeffekt durch die freie Kanalöffnung weitgehend vermieden werden. Insgesamt ist so ein schnelleres Ziehen des Bohrwerkzeuges und damit ein effizienteres Erstellen des Bohrloches möglich. Zudem wird die Gefahr eines Einbrechens der Bohrlochwandung und eines Grundbruches vermindert.

Nach einer Weiterbildung des erfindungsgemäßen Verfahrens ist es vorteilhaft, dass zum Absenken des Bohrwerkzeuges in das Bohrloch der Ausgleichskanal geöffnet wird. Dabei kann der Durchgang entweder geschlossen oder geöffnet sein. Durch den geöffneten Ausgleichskanal beim Absenken kann ebenfalls ein schnellerer Arbeitsablauf und damit ein effizienteres Bohren erreicht werden.

Die Erfindung wird nachfolgend anhand eines bevorzugten Ausführungsbeispieles weiter erläutert, welches schematisch in den beigefügten Zeichnungen dargestellt ist. In den Zeichnungen zeigen:
- Fig. 1: eine erste Seitenansicht eines erfindungsgemäßen Bohrwerkzeuges, welches als eine Bohrschnecke ausgebildet ist;
- Fig. 2: eine Seitenansicht des Bohrwerkzeuges von Fig. 1 in einer um 90° gedrehten Ansicht;
- Fig. 3: eine perspektivische Ansicht des Bohrwerkzeuges der Figuren 1 und 2;
- Fig. 4: eine vergrößerte Teilquerschnittsansicht gemäß dem Schnitt A-A von Fig. 1; und
- Fig. 5: eine Ansicht des Bohrwerkzeuges der Figuren 1 bis 4 von unten.

Ein Ausführungsbeispiel eines erfindungsgemäßen Bohrwerkzeuges 10, welches als eine Bohrschnecke mit einer Schneckenwendel 14 ausgebildet ist, ist in den Figuren 1 bis 5 dargestellt. Das Bohrwerkzeug 10 weist einen rohrförmigen Mittenschaft 30 auf, welcher sich entlang einer Bohr- oder Mittenachse 12 erstreckt. An einem unteren Endbereich des Bohrwerkzeuges 10 ist eine Bodenabtragseinrichtung 20 angeordnet. Die Bodenabtragseinrichtung 20 kann Halterungen 22 aufweisen, an welchen lösbar Abtragselemente 24 eingesetzt sind. In der dargestellten Ausführung sind die Abtragselemente 24 beispielhaft als Rundschaftmeißel ausgeführt. Desweiteren kann am unteren Ende des Mittenschaftes 30 eine Zentrier- oder Pilotspitze 26 angeordnet sein.

Am unteren Ende der Schneckenwendel 14 kann ein plattenförmiger Boden 51 mit einem Durchgang 28 ausgebildet sein. Zum Bilden einer Verschlusseinrichtung 50 kann unmittelbar unterhalb des Bodens 51 ein plattenförmiges Verschlusselement 52 schwenkbar um die Mittenachse 12 gelagert sein. Durch ein Verschwenken oder Verdrehen des Verschlusselementes 52 gegenüber dem festen Boden 51 kann der Durchgang 28 verschlossen werden.

In den Figuren ist das Bohrwerkzeug 10 mit der Verschlusseinrichtung 50 in einer Öffnungs- oder Bohrstellung dargestellt, bei welcher der Durchgang 28 freigegeben oder geöffnet ist. So kann abgetragenes Bodenmaterial von der Abtragseinrichtung 20 durch den Durchgang 28 in einen darüberliegenden Aufnahmeraum 40 eintreten.

Das Bohrwerkzeug 10 kann an seinem oberen Endbereich eine Verbindungseinrichtung 45 mit einer Aufnahmehülse 47 aufweisen, wobei die Verbindungseinrichtung 45 in bekannter Weise als eine Kelly-Verbindung ausgebildet sein kann. In die Aufnahmehülse 47 mit einem Vierkantloch kann ein komplementärer Verbindungszapfen eines Bohrgestänges eines Bohrgerätes zur Herstellung einer drehfesten Verbindung eingesteckt werden. Über nicht dargestellte Verriegelungsbolzen, welche in Querbohrungen 49 an der Aufnahmehülse 47 eingesteckt werden können, kann eine axial feste Verbindung gebildet werden.

Beim Bohren wird das Bohrwerkzeug 10 um die Mittenachse 12 drehend angetrieben, wobei von der Abtragseinrichtung 20 abgetragenes Bodenmaterial durch den Durchgang 28 nach oben in einen Aufnahmeraum 40 eintreten kann, welcher durch den Freiraum zwischen den Windungen der Schneckenwendel 14 am Mittenschaft 30 gebildet ist.

Innerhalb des rohrförmigen Mittenschaftes 30 erstreckt sich entlang der Mittenachse 12 ein Ausgleichskanal 32, welcher an seinem unteren Ende über eine Seitenöffnung 33 in einen nach unten gerichteten Öffnungskanalabschnitt 35 übergeht, welcher in einer unteren Kanalöffnung 34 mündet. In der gezeigten Ausführungsform ist die untere Kanalöffnung 34 durch das Verschlusselement 52 in der Öffnungs- oder Bohrstellung geschlossen und damit verdeckt.

An seinem oberen Ende mündet der Ausgleichskanal 32 in eine obere Kanalöffnung 36, welche seitlich aus dem Mittenschaft 30 heraustritt, wie anschaulich in Fig. 2 gezeigt ist.

Der Aufnahmeraum 40 an der Schneckenwendel 14 kann nach oben durch eine plattenförmige Abdeckung 42 abgeschlossen sein, welche mittels Versteifungsplatten 43 am oberen Ende des Mittenschaftes 30 oder an der Verschlusseinrichtung 50 gehaltert und versteift sein kann.

Beim Bohren füllt sich der Aufnahmeraum 40 mit abgetragenem Bodenmaterial, welches von der Abtragseinrichtung 20 durch den Durchgang 28 in den Aufnahmeraum 40 eintritt. In Fig. 5 ist durch den offenen Durchgang 28 die darüberliegende Schneckenwendel 14 sichtbar. Nach einer Füllung des Aufnahmeraums 40 kann das plattenförmige Verschlusselement 52, welches auch als Drehboden bezeichnet werden kann, durch eine entgegengesetzte Drehbewegung gegenüber dem Boden 51 verdreht und dabei der Durchgang 28 verschlossen werden. Gleichzeitig kann das Verschlusselement 52 die untere Kanalöffnung 34 freigeben, so dass der Ausgleichskanal 32 geöffnet ist und sich von dem unteren Bereich des Bohrwerkzeuges 10 unterhalb der Verschlusseinrichtung 50 bis zur oberen Kanalöffnung 36 oberhalb der Abdeckung 42 erstreckt.

Nunmehr kann das gefüllte Bohrwerkzeug 10 vertikal aus einem Bohrloch gezogen werden, wobei die geschlossene Verschlusseinrichtung 50 sicherstellt, dass abgetragenes Bodenmaterial aus dem Aufnahmeraum 40 nicht wieder zurück in das Bohrloch fallen kann. Gleichzeitig sorgt der geöffnete Ausgleichskanal 32, welcher weitgehend entlang des Mittenschaftes 30 verläuft, dafür, dass beim Ziehen kein oder allenfalls nur ein geringer Unterdruck zwischen der Unterseite des Bohrwerkzeuges 10 und der Oberseite entstehen kann. Dies gilt insbesondere auch dann, wenn ein Außendurchmesser D des Bohrwerkzeuges 10, wie es in Fig. 5 angezeigt ist, einem Bohrungsdurchmesser weitgehend entspricht. In diesem Zustand kann ein schonendes und schnelles Ziehen des Bohrwerkzeuges 10 aus dem Bohrloch erfolgen.

Außerhalb des Bohrloches kann das Bohrwerkzeug 10 von dem Bodenmaterial entleert werden und dann für einen neuen Bohrschritt wieder in das Bohrloch eingefahren werden.

## Patentansprüche

1. Bohrwerkzeug, insbesondere zum diskontinuierlichen Erdbohren, mit
- einer Bodenabtragseinrichtung (20), welche an einem unteren Bereich des Bohrwerkzeuges (10) angeordnet und zum Abtrag von Bodenmaterial ausgebildet ist,
- einem Aufnahmeraum (40), welcher zum Aufnehmen des abgetragenen Bodenmaterials oberhalb der Bodenabtragseinrichtung (20) an dem Bohrwerkzeug (10) ausgebildet ist,
- mindestens einem Durchgang (28), welcher zum Hindurchtreten des abgetragenen Bodenmaterials von der Bodenabtragseinrichtung (20) in den Aufnahmeraum beim Bohren ausgebildet ist,
- einer Verschlusseinrichtung (50) zum Verschließen des mindestens einen Durchgangs (28) bei einem Ziehen des Bohrwerkzeuges (10) aus dem Bohrloch und
- einer Verbindungseinrichtung (45) an einem oberen Bereich des Bohrwerkzeuges (10) zum lösbaren Verbinden mit einem Bohrgestänge,
- wobei ein rohrförmiger Mittenschaft (30) mit einem Ausgleichskanal (32) ausgebildet ist, welcher sich von mindestens einer unteren Kanalöffnung (34), welche unterhalb oder an der Verschlusseinrichtung (50) angeordnet ist, bis zu mindestens einer oberen Kanalöffnung (36) erstreckt, welche oberhalb des Aufnahmeraums (40) angeordnet ist, wobei der Ausgleichskanal (32) zum Durchströmen eines Mediums zwischen dem unteren Bereich und dem oberen Bereich des Bohrwerkzeuges (10) beim Ziehen und/oder Absenken des Bohrwerkzeuges (10) im Bohrloch ausgebildet ist,
**dadurch gekennzeichnet,**
**dass** an einem oberen Bereich des Aufnahmeraums (40) eine Abdeckung (42), insbesondere eine Abdeckplatte, angeordnet ist, welche den Aufnahmeraum (40) nach oben abschließt und von der oberen Kanalöffnung (36) abtrennt.

2. Bohrwerkzeug nach Anspruch 1 ,
**dadurch gekennzeichnet,**
**dass** die untere Kanalöffnung (34) und/oder die obere Kanalöffnung (36) verschließbar ist.

3. Bohrwerkzeug nach Anspruch 1 oder 2,
**dadurch gekennzeichnet,**
**dass** die Verschlusseinrichtung (50) zum Verschließen des Durchgangs (28) zum Aufnahmeraum (40) auch zum Verschließen/Öffnen der unteren Kanalöffnung (36) ausgebildet ist.

4. Bohrwerkzeug nach einem der Ansprüche 1 bis 3,
**dadurch gekennzeichnet,**
**dass** die Verschlusseinrichtung (50) ein Verschlusselement (52) aufweist, welches zwischen einer Verschlussstellung, in welcher der Durchgang (28) zum Aufnahmeraum (40) durch das Verschlusselement (52) verschlossen ist, und einer Bohrstellung verstellbar ist, in welcher der Durchgang (28) zum Durchtritt von Bodenmaterial in den Aufnahmeraum (40) beim Bohren offen ist.

5. Bohrwerkzeug nach Anspruch 4,
**dadurch gekennzeichnet,**
**dass** in der Bohrstellung des Verschlusselementes (52) die untere Kanalöffnung (36) verschlossen ist und
**dass** in der Verschlussstellung des Verschlusselementes (52) die untere Kanalöffnung (34) offen ist.

6. Bohrwerkzeug nach Anspruch 4 oder 5,
**dadurch gekennzeichnet,**
**dass** das Verschlusselement (52) als ein Drehboden ausgebildet ist, welcher zwischen der Verschlussstellung und der Bohrstellung verdrehbar ist.

7. Bohrwerkzeug nach einem der Ansprüche 1 bis 6,
**dadurch gekennzeichnet,**
**dass** die Verbindungseinrichtung (40) eine Kelly-Verbindung aufweist.

8. Bohrwerkzeug nach einem der Ansprüche 1 bis 7,
**dadurch gekennzeichnet,**
**dass** das Bohrwerkzeug (10) als ein Bohreimer mit einer Umfangswand ausgebildet ist, welche den Aufnahmeraum (40) gehäuseartig umschließt.

9. Bohrwerkzeug nach einem der Ansprüche 1 bis 7,
**dadurch gekennzeichnet,**
**dass** das Bohrwerkzeug (10) als eine Bohrschnecke mit mindestens einer Schneckenwendel (14) ausgebildet ist, welche helixartig um den Mittenschaft (30) herum angeordnet ist.

10. Bohrgerät,
**dadurch gekennzeichnet,**
**dass** ein Bohrwerkzeug (10) nach einem der Ansprüche 1 bis 9 angeordnet ist.

11. Verfahren zum Erstellen einer Bohrung im Boden, insbesondere zum diskontinuierlichen Bohren,
**dadurch gekennzeichnet,**
**dass** ein Bohrwerkzeug (10) nach einem der Ansprüche 1 bis 9 oder ein Bohrgerät nach Anspruch 10 verwendet wird.

12. Verfahren nach Anspruch 11,
**dadurch gekennzeichnet,**
**dass** beim Abtragen von Bodenmaterial beim Bohren der Durchgang (28) zum Aufnahmeraum (40) geöffnet und die untere Kanalöffnung (34) geschlossen werden.

13. Verfahren nach Anspruch 11 oder 12,
**dadurch gekennzeichnet,**
**dass** zum Ziehen des Bohrwerkzeuges (10) der Durchgang (28) zum Aufnahmeraum (40) geschlossen und die untere Kanalöffnung (34) geöffnet werden.

14. Verfahren nach einem der Ansprüche 11 bis 13,
**dadurch gekennzeichnet,**
**dass** zum Absenken des Bohrwerkzeuges (10) in das Bohrloch der Ausgleichskanal (32) geöffnet wird.

## Claims

1. Drilling tool, in particular for discontinuous earth drilling, with
- a ground removal means (20) which is arranged in a lower region of the drilling tool (10) and designed for removing ground material,
- a receiving space (40) which is designed for receiving the removed ground material above the ground removal means (20) on the drilling tool (10),
- at least one passageway (28) which is designed for the passage of the removed ground material from the ground removal means (20) into the receiving space during drilling,
- a closure means (50) for closing the at least one passageway (28) during withdrawal of the drilling tool (10) from the borehole and
- a connecting means (45) located in an upper region of the drilling tool (10) for releasable connecting with a drill rod,
- wherein a tubular central shaft (30) is designed with a compensating channel (32) which extends from at least one lower channel opening (34) which is arranged below or on the closure means (50) up to at least one upper channel opening (36) which is arranged above the receiving space (40), wherein the compensating channel (32) is designed for the flowthrough of a medium between the lower region and the upper region of the drilling tool (10) during withdrawal and/or lowering of the drilling tool (10) in the borehole,
**characterized in that**
- in an upper region of the receiving space (40) a cover (42), in particular a cover plate, is arranged which closes off the receiving space (40) in the upward direction and separates it from the upper channel opening (36).

2. Drilling tool according to claim 1,
**characterized in that**
the lower channel opening (34) and/or the upper channel opening (36) is closable.

3. Drilling tool according to claim 1 or 2,
**characterized in that**
the closure means (50) for closing the passageway (28) to the receiving space (40) is also designed for closing/opening the lower channel opening (34).

4. Drilling tool according to any one of claims 1 to 3,
**characterized in that**
the closure means (50) has a closure element (52) which is adjustable between a closure position, in which the passageway (28) to the receiving space (40) is closed by the closure element (52), and a drilling position, in which the passageway (28) is open for the passage of ground material into the receiving space (40) during drilling.

5. Drilling tool according to claim 4,
**characterized in that**
in the drilling position of the closure element (52) the lower channel opening (34) is closed and
**in that** in the closure position of the closure element (52) the lower channel opening (34) is open.

6. Drilling tool according to claim 4 or 5,
**characterized in that**
the closure element (52) is designed as a rotary bottom which can be rotated between the closure position and the drilling position.

7. Drilling tool according to any one of claims 1 to 6,
**characterized in that**
the connecting means (45) has a Kelly connection.

8. Drilling tool according to any one of claims 1 to 7,
**characterized in that**
the drilling tool (10) is designed as a drilling bucket with a circumferential wall which encloses the receiving space (40) in a housing-like manner.

9. Drilling tool according to any one of claims 1 to 7,
**characterized in that**
the drilling tool (10) is designed as a drilling auger with at least one auger flight (14) that is arranged helically around the central shaft (30).

10. Drilling apparatus,
**characterized in that**
a drilling tool (10) according to any one of claims 1 to 9 is arranged.

11. Method for producing a bore in the ground, in particular for discontinuous drilling,
**characterized in that**
a drilling tool (10) according to any one of claims 1 to 9 or a drilling apparatus according to claim 10 is used.

12. Method according to claim 11,
**characterized in that**
when removing ground material during drilling the passageway (28) to the receiving space (40) is opened and the lower channel opening (34) is closed.

13. Method according to claim 11 or 12,
**characterized in that**
for withdrawal of the drilling tool (10) the passageway (28) to the receiving space (40) is closed and the lower channel opening (34) is opened.

14. Method according to any one of claims 11 to 13,
**characterized in that**
for the lowering of the drilling tool (10) into the borehole the compensating channel (32) is opened.

## Revendications

1. Outil de forage, notamment pour le forage discontinu du sol, comprenant
- un dispositif d'enlèvement du sol (20), qui est disposé dans une zone inférieure de l'outil de forage (10) et est conçu pour enlever du matériau de sol,
- un espace de réception (40), qui est formé sur l'outil de forage (10) au-dessus du dispositif d'enlèvement du sol (20) pour recevoir le matériau de sol enlevé,
- au moins un passage (28), qui est conçu pour permettre le passage du matériau de sol enlevé du dispositif d'enlèvement du sol (20) dans l'espace de réception lors du forage,
- un dispositif de fermeture (50) pour fermer ledit au moins un passage (28) lors du retrait de l'outil de forage (10) du trou de forage et
- un dispositif de liaison (45) dans une zone supérieure de l'outil de forage (10) pour une liaison amovible avec un train de tiges de forage,
- un arbre central tubulaire (30) étant formé avec un canal de compensation (32), lequel s'étend d'au moins une ouverture inférieure de canal (34), qui est disposée au-dessous du dispositif de fermeture (50) ou au niveau de celui-ci, jusqu'à au moins une ouverture supérieure de canal (36), qui est disposée au-dessus de l'espace de réception (40), le canal de compensation (32) étant conçu pour permettre l'écoulement d'un fluide entre la zone inférieure et la zone supérieure de l'outil de forage (10) lors du retrait et/ou de l'abaissement de l'outil de forage (10) dans le trou de forage,
**caractérisé en ce que**
dans une zone supérieure de l'espace de réception (40) est disposé un couvercle (42), en particulier une plaque de couverture, qui ferme l'espace de réception (40) vers le haut et le sépare de l'ouverture supérieure de canal (36).

2. Outil de forage selon la revendication 1,
**caractérisé en ce que**
l'ouverture inférieure de canal (34) et/ou l'ouverture supérieure de canal (36) peut être fermée.

3. Outil de forage selon la revendication 1 ou 2,
**caractérisé en ce que**
le dispositif de fermeture (50), destiné à fermer le passage (28) vers l'espace de réception (40), est également conçu pour fermer/ouvrir l'ouverture inférieure de canal (36).

4. Outil de forage selon l'une quelconque des revendications 1 à 3,
**caractérisé en ce que**
le dispositif de fermeture (50) comprend un élément de fermeture (52), qui peut être déplacé entre une position de fermeture, dans laquelle le passage (28) vers l'espace de réception (40) est fermé par l'élément de fermeture (52), et une position de forage, dans laquelle le passage (28) est ouvert pour le passage du matériau de sol dans l'espace de réception (40) lors du forage.

5. Outil de forage selon la revendication 4,
**caractérisé en ce que**
dans la position de forage de l'élément de fermeture (52), l'ouverture inférieure de canal (36) est fermée et
dans la position de fermeture de l'élément de fermeture (52), l'ouverture inférieure de canal (34) est ouverte.

6. Outil de forage selon la revendication 4 ou 5,
**caractérisé en ce que**
l'élément de fermeture (52) est réalisé sous la forme d'un fond rotatif, qui peut être tourné entre la position de fermeture et la position de forage.

7. Outil de forage selon l'une quelconque des revendications 1 à 6,
**caractérisé en ce que**
le dispositif de liaison (40) comporte une liaison Kelly.

8. Outil de forage selon l'une quelconque des revendications 1 à 7,
**caractérisé en ce que**
l'outil de forage (10) est réalisé sous la forme d'un godet de forage avec une paroi périphérique, qui entoure l'espace de réception (40) à la manière d'un boîtier.

9. Outil de forage selon l'une quelconque des revendications 1 à 7,
**caractérisé en ce que**
l'outil de forage (10) est réalisé sous la forme d'une tarière de forage avec au moins une spire hélicoïdale (14), qui est disposée de manière hélicoïdale autour de l'arbre central (30).

10. Appareil de forage,
**caractérisé en ce que**
un outil de forage (10) selon l'une quelconque des revendications 1 à 9 est disposé.

11. Procédé de réalisation d'un forage dans le sol, notamment pour le forage discontinu,
**caractérisé en ce que**
un outil de forage (10) selon l'une quelconque des revendications 1 à 9 ou un appareil de forage selon la revendication 10 est utilisé.

12. Procédé selon la revendication 11,
**caractérisé en ce que**
lors de l'enlèvement du matériau de sol pendant le forage, le passage (28) vers l'espace de réception (40) est ouvert et l'ouverture inférieure de canal (34) est fermée.

13. Procédé selon la revendication 11 ou 12,
**caractérisé en ce que**
pour retirer l'outil de forage (10), le passage (28) vers l'espace de réception (40) est fermé et l'ouverture inférieure de canal (34) est ouverte.

14. Procédé selon l'une quelconque des revendications 11 à 13,
**caractérisé en ce que**
pour abaisser l'outil de forage (10) dans le trou de forage, le canal de compensation (32) est ouvert.
